# EUROPÄISCHE PATENTSCHRIFT

(11) **EP 3 296 114 B1**
(45) Veröffentlichungstag und Bekanntmachung des Hinweises auf die Patenterteilung: **24.04.2019**
(21) Anmeldenummer: 17001551.5
(22) Anmeldetag: 18.09.2017
(51) Int. Cl.: B41J 2/165, B41J 25/00

(54) **DRUCKER MIT AUSZUGSSYSTEM FÜR EIN DRUCKMODUL**
PRINTER WITH PULL-OUT SYSTEM FOR A PRINTING MODULE
IMPRIMANTE POURVUE DE SYSTÈME D'EXTRACTION POUR UN MODULE D'IMPRESSION

(30) Priorität: 20.09.2016 IT 201600094024
(43) Veröffentlichungstag der Anmeldung: 21.03.2018
(73) Patentinhaber: Durst Phototechnik AG, 39042 Brixen (IT)
(72) Erfinder: WIELAND, Manuel, 39040 Vahrn (BZ) (IT); GROßRUBATSCHER, Georg, 39030 Ehrenburg/Kiens (BZ) (IT)
(74) Vertreter: Kempkens, Anke

(56) Entgegenhaltungen:
- WO-A1-2011/157282
- JP-A- 2003 211 053
- US-A1- 2008 018 696
- US-A1- 2011 149 003
- US-A1- 2011 181 658
- US-A1- 2012 092 403

## Beschreibung

Die vorliegende Erfindung betrifft einen Drucker der im Oberbegriff von Anspruch 1 genannten Art.

Aus dem Stand der Technik ist ein Single-Pass Inkjet-Drucker mit einem Druckmodul und einem Auszugssystem bekannt. Das Auszugssystem umfasst zwei gegenüberliegende Teleskopschienen, die mit dem Druckmodul verbunden sind und mittels welchen das Druckmodul relativ zum Gehäuse des Druckers zwischen einer ausgezogenen und einer eingezogenen Position verschiebbar lagerbar ist. Die Teleskopschienen sind für den einseitigen Auszug des Druckmoduls ausgebildet. Das Druckmodul des Single-Pass Druckers umfasst zumindest einen, typischerweise jedoch eine Mehrzahl an Druckköpfen mit jeweils zumindest einer Düsenreihe zum Bedrucken eines Mediums durch Ausstoß von Tintentropfen.

In einer ausgezogenen Position können am Druckmodul Wartungsarbeiten vorgenommen werden, die in der eingezogenen Position nur mit Schwierigkeiten und damit nur mit einem höheren Arbeitsaufwand möglich wären.

WO 2011 157281 beschreibt einen Single-Pass-Tintenstrahldrucker mit einer Laufbahn zum Führen eines Druckmediums entlang einer Laufrichtung sowie mit einer Anzahl von sich in einer Querrichtung über die Laufbahn erstreckenden Druckkopfmodulen. Dabei ist vorgesehen, dass die Druckkopfmodule jeweils im Wesentlichen in vertikaler Richtung hängend selbstjustierend in eine gerätefeste Druckposition einbringbar und in der gerätefesten Druckposition reversibel entnehmbar angeordnet sind. Ein solcher Single-Pass-Tintenstrahldrucker bietet die Möglichkeit eines einfachen manuellen Austauschs von Druckkopfmodulen, wodurch sich die Stillstandzeiten verkürzen. JP 2003 211053 A beschreibt eine Vorrichtung zum Beschichten einer Oberfläche eines zu beschichtenden Objekts, wie beispielsweise eines Halbleiter- oder Flüssigkristallsubstrats, mit einer Abdeckbeschichtung oder dergleichen mit einer gleichmäßigen Filmdicke. Des weiteren beschreibt dieses Dokument einen Wartungsmechanismus eines Beschichtungskopfes einer Flüssigkeitsbeschichtungsvorrichtung mit dem insbesondere Wartungsarbeiten an einem großen Beschichtungskopf erleichtert werden. WO 2015 EPO 1557 beschreibt ein Druckmodul, umfassend eine an der Frontseite angeordenete Baugruppe für die Montage eines Druckkopfes in einem Tintenstrahldrucker, wobei das Druckmodul relativ zu einer Ablageeinrichtung beabstandet angeordnet ist und die Baugruppe einen Trägerrahmen mit einer Öffnung, die sich durch den Trägerrahmen erstreckt und für die Aufnahme/Abgabe des Druckkopfes vorgesehen ist, wobei die Baugruppe Mittel für die Montage des Druckkopfes aufweist, welche ein frontseitiges Empfangen desselben in einer Reparaturstellung des Druckmoduls relativ zur Ablageeinrichtung ermöglichen.

Im Rahmen dieser Beschreibung wird unter einem Single-Pass Drucker ein Drucker mit einem Druckmodul zum Bedrucken des Mediums verstanden, bei dem das Medium im Betriebsmodus kontinuierlich bewegt wird und das Druckmodul einen Bereich des Mediums jeweils ein einziges Mal erblickt, wobei das Druckmodul nicht gemäß dem bekannten Scanverfahren betrieben wird, sondern im Wesentlichen stationär angeordnet ist.

Derartigen Single-Pass Druckern mit Auszugssystemen haftet die Schwierigkeit an, dass das Druckmodul nach erfolgtem Auszug nur schwer wieder zurück in dievorbestimmte Druckposition korrekt positioniert werden kann. Das ist ganz besonders wichtig, da nur in der korrekten Druckposition ein Bild mit der gewünschten Druckqualität gedruckt werden kann. In der Regel werden bei einem Single-Pass Drucker mindestens vier Druckmodule in Vorschubrichtung nacheinander angeordnet, eines für jede Grundfarbe inkl. Schwarz.

Tatsache ist, dass Single-Pass Drucker zukünftig immer größere Druckbreiten abdecken werden. Eine große Druckbreite bedeutet, dass größere und damit schwerere Druckmodule zum Einsatz kommen. Dementsprechend erhöht sich auch die Gefahr, dass bei einem Vollauszug das Auszugssystem Schaden nimmt und in Folge dessen das Auszugssystem das Druckmodul nicht mehr in die korrekte Druckposition zu verbringen vermag.

Zur Lösung des Problems sind Auszugssysteme mit besonders robuster Bauweise bekannt. Solche Auszugssysteme sind aber teuer in der Anschaffung.

Die robuste Bauweise vermag das Problem der korrekten Positionierung zwar zu lösen, hat aber den Nachteil, dass die gewünschte Druckqualität trotzdem oft nicht erzielt wird, da Druckmodule in Vorschubrichtung weiter voneinander beabstandet werden müssen als bei einfacher Bauweise.

Bekanntlich verschlechtert sich beim Bedrucken eines Mediums mit einem Single-Pass Drucker die Druckqualität mit zunehmendem Abstand der Druckmodule voneinander, da aufgrund der zwangsläufigen Toleranzen das Medium einen gegenüber der Transportrichtung senkrechten Seitenlauf hat.

Der Erfindung liegt somit die Aufgabe zugrunde einen Single-Pass Drucker mit einem einfachen Auszugssystem anzugeben, mit dem die oben genannten Probleme zumindest reduziert werden können.

Die Aufgabe wird durch die Merkmale der unabhängigen Ansprüche 1 und 12 erfüllt. Die Unteransprüche beschreiben bevorzugte Varianten der vorliegenden erfinderischen Vorrichtung.

Entsprechend einem ersten Aspekt der Erfindung wird gemäß Anspruch 1 ein Single-Pass Drucker mit zumindest einem Druckmodul zum Bedrucken eines Mediums und einem Auszugssystem vorgestellt, das mit dem Druckmodul über mindestens einem Mittel zur Kopplung koppelbar ist, wobei das Druckmodul zumindest eine Düsenreihe umfasst und wobei das Auszugssystem dergestalt ausgelegt ist, dass das Druckmodul im gekoppelten Zustand relativ zu einem Gestell des Single-Pass Druckers zwischen einer eingezogenen Position und einer variabel wählbar ausgezogenen Position verschoben werden kann.

Erfindungsgemäss ist das Druckmodul zumindest dann vom Auszugssystem entkoppelbar, wenn mittels Druckmodul über die zumindest eine Düsenreihe Tintentropfen auf ein Medium gedruckt werden sollen, wobei das Druckmodul im vom Auszugssystem entkoppelten Zustand in einer vorbestimmten Druckposition auf einer Traghalterung des Gestells ortsfest gelagert werden kann.

Der erfindungsgemässe Single-Pass Drucker lässt vorteilhafterweise eine kompaktere Bauweise als die bekannten Single-Pass Drucker mit Auszugssystem zu.

Entsprechend einem zweiten Aspekt der Erfindung wird gemäß Anspruch 12 ein Single-Pass Drucker mit zumindest einem Druckmodul zum Bedrucken eines Mediums und einem Auszugssystem angegeben, das mit dem Druckmodul über mindestens ein Mittel zur Kopplung koppelbar ist, wobei das Druckmodul zumindest eine Düsenreihe umfasst und wobei das Auszugssystem dergestalt ausgelegt ist, dass das Druckmodul im gekoppelten Zustand relativ zu einem Gestell des Single-Pass Druckers zwischen einer eingezogenen Position und einer variabel wählbar ausgezogenen Position verschoben werden kann, wobei das Auszusgsystem derart ausgebildet ist, dass das Druckmodul im an das Auszugssystem gekoppelten Zustand mit dem Auszugssystems in zwei entgegengesetzte Richtungen und damit zweiseitig relativ zum Gestell auszieh- und einschiebbar ist.

Die sich aus der Alternativlösung gegenüber dem ersten Aspekt der Erfindung ergebende objektive technische Aufgabe des zweiten Aspekts der Erfindung besteht ebenfalls darin, einen Single-Pass Drucker mit einem einfachen Auszugssystem anzugeben, mit dem die oben genannten Probleme zumindest reduziert werden können. Ein solcher Drucker lässt auch in vorteilhafter Weise eine kompaktere Bauweise als die bekannten Single-Pass Drucker zu. Die Erfindung wird durch den Hauptanspruch 1 definiert.

Die Erfindung wird im Folgenden anhand von Figuren im Detail und beispielhaft beschrieben:
**Figur 1** zeigt eine Schnittdarstellung einer besonders bevorzugte Ausgestaltung eines erfindungsgemässen Druckers in Seitenansicht, in einem gekoppelten und in einem entkoppelten Zustand gemäß den entsprechenden Darstellungen A und B.
**Figur 2** zeigt eine Schnittdarstellung der besonders bevorzugte Ausgestaltung des erfindungsgemässen Druckers aus Figur 1 in Frontansicht, in einem gekoppelten und in einem entkoppelten Zustand gemäß den entsprechenden Darstellungen C und D.

In Darstellung A aus Figur 1 ist ein Single-Pass Drucker mit einem Druckmodul 101 zum Bedrucken eines Mediums 103 und einem Auszugssystem gezeigt. Das Auszugssystem umfasst eine relativ zum Gestell 107 des Druckers (aus der Ebene) ausziehbare Führungseinheit 111, die als Blech mit Hutprofil ausgebildet ist, und eine Führungsanordnung, die als gegenüberliegende erste und zweite drehbar gelagerte Laufrollen (113, 113') ausgebildet ist. Die jeweiligen ersten und zweiten Laufrollen (113, 113') definieren gemeinsam eine Führungsebene, entlang der das Blech verschiebbar gelagert ist. Das Blech ist über Mittel zur Kopplung 105 mit dem Druckmodul 101 lösbar gekoppelt. Der Single Pass Drucker umfasst eine Auflagevorrichtung 104 mittels welcher das Medium 103 in Transportrichtung X transportiert werden kann.

Das Auszugssystem ist dazu ausgelegt das Druckmodul 101 im gekoppelten Zustand relativ zum Gestell 107 des Single-Pass Druckers zwischen einer eingezogenen Position und einer variabel wählbar ausgezogenen Position (nicht gezeigt) verschieben zu können.

In Darstellung B ist das Druckmodul 101 erfindungsgemäss zumindest dann vom Auszugssystem entkoppelt, wenn mittels Druckmodul 101 das Medium 103 über die Düsenreihe mittels Tintentropfen (nicht gezeigt) bedruckt werden soll, wobei das Druckmodul 101 im entkoppelten Zustand in einer vorbestimmten Druckposition auf einer Traghalterung 109 des Gestells 107 ortsfest gelagert ist.

In Figur 2 ist die besonders bevorzugte Ausführungsform des erfindungsgemässen Single-Pass Druckers aus Figur 1 in den Darstellungen (C-D) in Frontansicht gezeigt.

In Darstellung C ist das Auszugssystem mit dem Druckmodul 201 im gekoppelten Zustand in einer ausgezogenen Position gelagert. Das Druckmodul 201 umfasst mehrere Druckköpfe 219 mit jeweils zumindest einer Düsenreihe (nicht gezeigt). Die Druckköpfe 219 sind über Zuführleitungen 217 mit einem Tintentank 215 verbunden, der im Druckmodul 201 untergebracht ist.

Soll der Single-Pass Drucker in Betrieb genommen werden, so wird das Druckmodul 201 mit Hilfe des Auszugssystems zunächst zurück in die eingezogene Position verbracht und dann in eine Druckposition verbracht, indem es vom Blech entkoppelt und auf die Traghalterung 209 ortsfest gelagert wird (Abbildung D)

Das Druckmodul 201 in den Abbildungen C und D umfasst an seinen entgegengesetzten Enden jeweils Mittel zur Kopplung 205, welche im Beispiel als Bewegschraube ausgebildet sind, wobei diese über jeweils in der Führungseinheit 211 vorgesehene Öffnungen mit entsprechenden am Druckmodul 201 vorgesehenen Mutterschrauben als Gegenstücke zusammenwirkend ausgebildet sind, derart dass sie zusammen zur Umsetzung einer Drehbewegung der Bewegschraube in eine Längsbewegung, also zum Beispiel Anhebung des Druckmoduls 201 dienen.

Es wurde ein Single-Pass Drucker mit zumindest einem Druckmodul 101 zum Bedrucken eines Mediums 103 und einem Auszugssystem offenbart, das mit dem Druckmodul 101 über mindestens einem Mittel zur Kopplung 105 koppelbar ist, wobei das Druckmodul 101 zumindest eine Düsenreihe umfasst und wobei das Auszugssystem dergestalt ausgelegt ist, dass das Druckmodul 101 im gekoppelten Zustand relativ zu einem Gestell 107 des Single-Pass Druckers zwischen einer eingezogenen Position und einer variabel wählbar verschoben werden kann.

Erfindungsgemäss ist das Druckmodul 101 zumindest dann vom Auszugssystem entkoppelbar, wenn mittels Druckmodul 101 über die zumindest eine Düsenreihe Tintentropfen auf ein Medium 103 gedruckt werden sollen, wobei das Druckmodul 101 im vom Auszugssystem entkoppelten Zustand in einer vorbestimmten Druckposition auf einer Traghalterung 109 des Gestells 107 ortsfest gelagert werden kann.

Der mit der Erfindung erzielte Vorteil besteht unter anderem auch darin, dass das Druckmodul 101 im entkoppelten Zustand nicht störanfällig auf mechanische Unzulänglichkeiten des Führungsschlittens ist. Das ist im Übrigen auch der Grund wieso im Gegensatz zu Stand der Technik Drucker erfindungsgemäß einfachere und kostengünstigere Auszugssysteme und damit Drucker zum Einsatz kommen können. In einer bevorzugten Ausführungsform ist das Auszugssystem derart ausgebildet, dass das Druckmodul 101 im gekoppelten Zustand mit dem Auszugssystems in zwei entgegengesetzte Richtungen und damit zweiseitig relativ zum Gestell 107 auszieh- und einschiebbar ist.

In einer weiteren bevorzugten Ausgestaltung ist das Auszugssystem derart ausgebildet, dass es eine ausziehbare Führungseinheit 111 und eine Führungsanordnung 113 umfasst, mittels welcher die Führungseinheit 111 relativ zum Gestell 107 verschiebbar gelagert ist, wobei das Druckmodul 101 über das mindestens eine Mittel zur Kupplung 105 mit der Führungseinheit 111 des Auszugssystem koppelbar ist.

Das mindestens eine Mittel zur Kopplung 105 kann mit der Führungseinheit 111 und dem Druckmodul 101 zusammenwirkend ausgebildet sein, derart, dass durch Betätigung des zumindest einen Mittels zur Kopplung 105 das Druckmodul 101 zwischen der Druckposition und der bezüglich der Druckposition beabstandeten eingezogenen Position verstellt werden kann.

In einer besonders bevorzugten Ausgestaltung der Erfindung ist das Druckmodul 101 ein Druckmodul 101 mit entgegengesetzten Enden, an denen jeweils ein Mittel zur Kopplung 105 als Bewegschraube vorgesehen ist, wobei diese über jeweils in der Führungseinheit 111 vorgesehene Öffnungen mit entsprechenden am Druckmodul 101 vorgesehenen Mutterschrauben als Gegenstücke 106 zusammenwirkend ausgebildet sind, derart dass sie zusammen zur Umsetzung einer Drehbewegung der Bewegschraube in eine Längsbewegung und vorzugweise Anhebung des Druckmoduls 101 dienen können.

In einer weiteren bevorzugten Ausgestaltung ist der Single-Pass Drucker mit Mittel zum Festspannen vorgesehen, so dass das Druckmodul 101 mit der Traghalterung 109 im entkoppelten Zustand über Mittel zum Festspannen festspannbar ist.

In einer anderen bevorzugten Ausgestaltung ist der Single-Pass Drucker mit Mittel zur Ausrichtung vorgesehen, so dass das Druckmodul 101 mit der Traghalterung 109 im entkoppelten Zustand über Mittel zur Ausrichtung ausrichtbar ist.

In einer besonders bevorzugten Ausgestaltung umfasst das Druckmodul 101 zumindest einen Druckkopf, der die zumindest eine Düsenreihe umfasst, wobei am Druckmodul 101 Mittel zur Mikrojustage vorgesehen sind, so dass der zumindest eine Druckkopf und damit die zumindest eine Düsenreihe relativ zum Druckmodul 101 ausrichtbar ist.

Die Führungsanordnung 113 umfasst in einer bevorzugten Ausführungsform gegenüberliegende erste und zweite drehbar gelagerte Laufrollen 113, 113', die gemeinsam eine Führungsebene definieren, wobei mittels erster und zweiter Laufrollen 113, 113' die Führungseinheit 111 entlang der Führungsebene verschiebbar gelagert ist.

Die Führungseinheit 111 ist in einer bevorzugten Ausgestaltung als Blech, insbesondere als Blech mit Hutprofil ausgebildet.

Der Single-Pass Drucker kann in einem Gehäuse untergebracht sein, wobei das Gehäuse eine Tür, vorzugsweise zwei gegenüberliegende Türen umfasst, um den Zugang in das Gehäuse und damit zum Auszugssystem zu ermöglichen.

In einer bevorzugten Ausführungsform ist das Druckmodul 101 so ausgebildet, dass es von länglicher und starrer Bauart ist.

Der Single-Pass Drucker kann zumindest ein zweites Druckmodul 101 umfassen, dem ein zweites Auszugssystem zugeordnet ist, wobei die Druckmodule 101 in eine Vorschubrichtung des Mediums 103 nacheinander angeordnet sind.

Entsprechend dem zweiten Aspekt der Erfindung ist ein Single-Pass Drucker mit zumindest einem Druckmodul 101 zum Bedrucken eines Mediums 103 und einem Auszugssystem realisiert, das mit dem Druckmodul 101 über mindestens ein Mittel zur Kopplung 105 koppelbar ist, wobei das Druckmodul 101 zumindest eine Düsenreihe umfasst und wobei das Auszugssystem dergestalt ausgelegt ist, dass das Druckmodul 101 im gekoppelten Zustand relativ zu einem Gestell 107 des Single-Pass Druckers zwischen einer eingezogenen Position und einer variabel wählbar ausgezogenen Position verschoben werden kann, wobei das Auszusgsystem derart ausgebildet ist, dass das Druckmodul 101 im an das Auszugssystem gekoppelten Zustand mit dem Auszugssystems in zwei entgegengesetzte Richtungen und damit zweiseitig relativ zum Gestell 107 auszieh- und einschiebbar ist.

Entsprechend einer bevorzugten Ausgestaltung des zweiten Aspekts der Erfindung ist das Druckmodul 101 zumindest dann vom Auszugssystem entkoppelbar, wenn mittels Druckmodul 101 ein Medium 103 bedruckt werden soll, wobei das Druckmodul 101 im entkoppelten Zustand in einer vorbestimmten Druckposition auf einer Traghalterung 109 des Gestells 107 ortsfest gelagert werden kann.

Entsprechend einer bevorzugten Ausgestaltung des zweiten Aspekts der Erfindung bleibt das Druckmodul 101 zumindest dann mit dem Auszugssystem gekoppelt, wenn mittels Druckmodul 101 ein Medium 103 bedruckt werden soll, wobei das Druckmodul 101 im gekoppelten Zustand in der eingeschobenen Position in der Druckposition ist.

## Patentansprüche

1. Single-Pass Drucker mit zumindest einem Druckmodul 101 zum Bedrucken eines Mediums 103 und einem Auszugssystem, das mit dem Druckmodul 101 über mindestens einem Mittel zur Kopplung 105 koppelbar ist, wobei das Druckmodul 101 zumindest eine Düsenreihe umfasst und wobei das Auszugssystem dergestalt ausgelegt ist, dass das Druckmodul 101 im gekoppelten Zustand relativ zu einem Gestell 107 des Single-Pass Druckers zwischen einer eingezogenen Position und einer variabel wählbar ausgezogenen Position verschoben werden kann wobei das Druckmodul 101 zumindest dann vom Auszugssystem entkoppelbar ist, wenn mittels Druckmodul 101 über die zumindest eine Düsenreihe Tintentropfen auf ein Medium 103 gedruckt werden sollen, wobei das Druckmodul 101 im vom Auszugssystem entkoppelten Zustand in einer vorbestimmten Druckposition auf einer Traghalterung 109 des Gestells 107 ortsfest gelagert werden kann, **dadurch gekennzeichnet, dass** das Auszugssystem derart ausgebildet ist, dass das Druckmodul 101 im gekoppelten Zustand mit dem Auszugssystems in zwei entgegengesetzte Richtungen und damit zweiseitig relativ zum Gestell 107 auszieh- und einschiebbar ist.

2. Single-Pass Drucker nach einem der Ansprüche 1 **dadurch gekennzeichnet, dass** das Auszugssystem derart ausgebildet ist, dass es eine ausziehbare Führungseinheit 111 und eine Führungsanordnung 113 umfasst, mittels welcher die Führungseinheit 111 relativ zum Gestell 107 verschiebbar gelagert ist, wobei das Druckmodul 101 über das mindestens eine Mittel zur Kupplung 105 mit der Führungseinheit 111 des Auszugssystem koppelbar ist.

3. Single-Pass Drucker nach Anspruch 2 **dadurch gekennzeichnet, dass** das mindestens eine Mittel zur Kopplung 105 mit der Führungseinheit 111 und dem Druckmodul 101 zusammenwirkend ausgebildet ist, derart, dass durch Betätigung des zumindest einen Mittels zur Kopplung 105 das Druckmodul 101 zwischen der Druckposition und der bezüglich der Druckposition beabstandeten eingezogenen Position verstellt werden kann.

4. Single-Pass Drucker nach Anspruch 3 **dadurch gekennzeichnet, dass** das Druckmodul 101 ein Druckmodul 101 mit entgegengesetzten Enden ist, an denen jeweils ein Mittel zur Kopplung 105 als Bewegschraube vorgesehen ist, wobei diese über jeweils in der Führungseinheit 111 vorgesehene Öffnungen mit entsprechenden am Druckmodul 101 vorgesehenen Mutterschrauben als Gegenstücke 106 zusammenwirkend ausgebildet sind, derart dass sie zusammen zur Umsetzung einer Drehbewegung der Bewegschraube in eine Längsbewegung und vorzugweise Anhebung des Druckmoduls 101 dienen können.

5. Single-Pass Drucker nach zumindest einem der vorhergehenden Ansprüche **dadurch gekennzeichnet, dass** Mittel zum Festspannen vorgesehen sind so dass das Druckmodul 101 mit der Traghalterung 109 im entkoppelten Zustand über Mittel zum Festspannen festspannbar ist.

6. Single-Pass Drucker nach zumindest einem der vorhergehenden Ansprüche **dadurch gekennzeichnet, dass** Mittel zur Ausrichtung vorgesehen sind so dass das Druckmodul 101 mit der Traghalterung 109 im entkoppelten Zustand über Mittel zur Ausrichtung ausrichtbar ist.

7. Single-Pass Drucker nach zumindest einem der vorhergehenden Ansprüche **dadurch gekennzeichnet, dass** das Druckmodul 101 zumindest einen Druckkopf umfasst, der die zumindest eine Düsenreihe umfasst, wobei am Druckmodul 101 Mittel zur Mikrojustage vorgesehen sind, so dass der zumindest eine Druckkopf und damit die zumindest eine Düsenreihe relativ zum Druckmodul 101 ausrichtbar ist.

8. Single-Pass Drucker nach zumindest einem der Ansprüche 2 bis 7 **dadurch gekennzeichnet, dass** die Führungsanordnung gegenüberliegende erste und zweite drehbar gelagerte Laufrollen (113, 113') umfasst, die gemeinsam eine Führungsebene definieren, wobei mittels erster und zweiter Laufrollen (113, 113') die Führungseinheit 111 entlang der Führungsebene verschiebbar gelagert ist.

9. Single-Pass Drucker nach zumindest einem der Ansprüche 3 bis 8 **dadurch gekennzeichnet, dass** die Führungseinheit 111 als Blech, insbesondere als Blech mit Hutprofil ausgebildet ist.

10. Single-Pass Drucker nach zumindest einem der vorhergehenden Ansprüche **dadurch gekennzeichnet, dass** der Drucker in einem Gehäuse untergebracht ist, wobei das Gehäuse eine Tür, vorzugsweise zwei gegenüberliegende Türen umfasst, um den Zugang in das Gehäuse und damit zum Auszugssystem zu ermöglichen.

11. Single-Pass Drucker nach zumindest einem der vorhergehenden Ansprüche **dadurch gekennzeichnet, dass** der Single-Pass Drucker zumindest ein zweites Druckmodul 101 umfasst, dem ein zweites Auszugssystem zugeordnet ist, wobei die Druckmodule 101 in eine Vorschubrichtung des Mediums 103 nacheinander angeordnet sind.

## Claims

1. Single-pass printer having at least one printing module 101 for printing on a medium 103 and one pull-out system which is connectable to the printing module 101 by at least one means for coupling 105, wherein the printing module 101 comprises at least one row of nozzles and wherein the pull-out system is designed in such a manner that the printing module 101 can be displaced in the coupled state relative to a frame 107 of the single-pass printer between a retracted position and an extended position which is variably eligible, wherein the printing module 101 can be decoupled from the pull-out system at least if by means of the printing module 101 ink drops are to be printed by means of the at least one row of nozzles on a medium 103, wherein the printing module 101, while being decoupled from the pull-out system, can be kept stationary in a predetermined printing position on a mounting support 109 of the frame 107, **characterized in that** the pull-out system is designed in such a manner that the printing module 101 can be extended and retracted in the coupled state with the pull-out system in two opposite directions and thus two-sidedly relative to the frame 107.

2. Single-pass printer according to one of the claims 1 **characterized in that** the pull-out system is designed in such a manner that it comprises an extendable guiding unit 111 and a guiding arrangement 113 by means of which the guiding unit 111 relative to the frame 107 is mounted moveably, wherein the printing module 101 can be coupled by the at least one means for coupling 105 to the guiding unit 111 of the pull-out system.

3. Single-pass printer according to claim 2 **characterized in that** the at least one means for coupling 105 is designed to cooperate with the guiding unit 111 and the printing module 101 in such a manner that, by operating the at least one means for coupling 105, the printing module 101 can be displaced between the printing position and the retracted position spaced from the printing position.

4. Single-pass printer according to claim 3 **characterized in that** the printing module 101 is a printing module 101 with opposite ends, at each of which one means for coupling 105 is provided as a movable screw, wherein these are designed to cooperate via apertures provided in each case in the guiding unit 111 with the corresponding bolts provided at the printing module 101 as counterparts 106 in such a manner that they can serve together for converting a rotating movement of the movable screw into a longitudinal movement and preferably for lifting the printing module 101.

5. Single-pass printer according to at least one of the preceding claims **characterized in that** means for clamping are provided so that the printing module 101 can be clamped with the mounting support 109 in the decoupled state by means for clamping.

6. Single-pass printer according to at least one of the preceding claims **characterized in that** means for alignment are provided so that the printing module 101 can be aligned with the mounting support 109 in the decoupled state by means for alignment.

7. Single-pass printer according to at least one of the preceding claims **characterized in that** the printing module 101 comprises at least one printing head which comprises the at least one row of nozzles, wherein means for micro-adjustment are provided at the printing module 101 so that the at least one printing head and thus the at least one row of nozzles can be aligned relative to the printing module 101.

8. Single-pass printer according to at least one of the claims 2 to 7 **characterized in that** the guiding arrangement comprises first and second opposing rollers (113, 113') that are mounted rotatably and that define together a guiding level, wherein by means of first and second rollers (113, 113') the guiding unit 111 is mounted moveably along the guiding level.

9. Single-pass printer according to at least one of the claims 3 to 8 **characterized in that** the guiding unit 111 is designed as a metal sheet, in particular as a metal sheet with a top hat profile.

10. Single-pass printer according to at least one of the preceding claims **characterized in that** the printer is mounted in a housing, wherein the housing comprises one door, preferably two opposing doors to enable the access to the housing and thus to the pull-out system.

11. Single-pass printer according to at least one of the preceding claims **characterized in that** the single pass printer comprises at least a second printing module 101 to which a second pull-out system is assigned, wherein the printing modules 101 are arranged one after another in a feeding direction of the medium 103.

## Revendications

1. Imprimante mono-passe ayant du moins un module d'impression 101 pour imprimer sur un support 103 et un système de coulisse qui peut être connecté au module d'impression 101 par du moins un moyen de couplage 105, le module d'impression 101 comprenant du moins une rangée de buses et le système de coulisse étant conçu de telle manière que le module d'impression 101 peut être déplacé dans l'état couplé par rapport à un châssis 107 de l'imprimante mono-passe entre une position rétractée et une position étendue qui peut être choisie variablement, le module d'impression 101 pouvant être découplé du système de coulisse du moins lorsqu'au moyen du module d'impression 101 des gouttes d'encres doivent être imprimées au moyen de la du moins une rangée de buses sur un support 103, le module d'impression 101, dans l'état découplé du système de coulisse, pouvant être monté fixement dans une position d'impression prédéterminée sur un dispositif de support 109 du châssis 107, **caractérisé en ce que** le système de coulisse est conçu de telle manière que le module d'impression 101 est extensible et rétractable, dans l'état couplé, avec le système de coulisse dans deux directions opposées et ainsi de deux côtés par rapport au châssis 107.

2. Imprimante mono-passe selon l'une des revendications 1 **caractérisée en ce que** le système de coulisse est conçu de telle manière qu'il comprend une unité de guidage 111 extensible et une disposition de guidage 113 au moyen de laquelle l'unité de guidage 111 est montée de façon déplaçable par rapport au châssis 107, le module d'impression 101 pouvant être connecté par le du moins un moyen de couplage 105 à l'unité de guidage 111 du système de coulisse.

3. Imprimante mono-passe selon la revendication 2 **caractérisée en ce que** le du moins un moyen de couplage 105 est conçu de façon à coopérer avec l'unité de guidage 111 et le module d'impression 101 de telle manière que l'actionnement de du moins un moyen de couplage 105 entraîne le déplacement du module d'impression 101 entre la position d'impression et la position rétractée qui est espacée de la position d'impression.

4. Imprimante mono-passe selon la revendication 3 **caractérisée en ce que** le module d'impression 101 est un module d'impression 101 ayant des extrémités opposées à chacune desquelles un moyen de couplage 105 est prévu comme vis mobile, ceux-ci, au moyen d'orifices prévus dans l'unité de guidage 111, étant conçus de façon à coopérer avec des boulons à écrou correspondants qui sont prévus au module d'impression 101 et qui constituent des pièces complémentaires 106 de telle manière qu'ils peuvent servir conjointement à convertir un mouvement de rotation du vis mobile en un mouvement linéaire et de préférence à soulever le module d'impression 101.

5. Imprimante mono-passe selon l'une des revendications précédentes **caractérisée en ce que** des moyens de serrage sont prévus de sorte que le module d'impression 101, dans l'état découplé, peut être serré avec le dispositif de support 109 par des moyens de serrage.

6. Imprimante mono-passe selon l'une des revendications précédentes **caractérisée en ce que** des moyens d'alignement sont prévus de sorte que le module d'impression 101, dans l'état découplé, peut être aligné avec le dispositif de support 109 par des moyens d'alignement.

7. Imprimante mono-passe selon l'une des revendications précédentes **caractérisée en ce que** le module d'impression 101 comprend du moins une tête d'impression qui comprend la du moins une rangée de buses, des moyens de micro-ajustement étant prévus au module d'impression 101 de sorte que la du moins une tête d'impression et ainsi la du moins une rangée de buses peuvent être alignés par rapport au module d'impression 101.

8. Imprimante mono-passe selon l'une des revendications 2 à 7 **caractérisée en ce que** la disposition de guidage comprend un premier et un deuxième rouleau (113, 113') qui sont opposés l'un à l'autre et montés de façon rotative et qui définissent conjointement un plan de guidage, au moyen du premier et du deuxième rouleau (113, 113') l'unité de guidage 111 étant montée de façon déplaçable le long du plan de guidage.

9. Imprimante mono-passe selon l'une des revendications 3 à 8 **caractérisée en ce que** l'unité de guidage 111 est conçue sous la forme de tôle, en particulier sous la forme de tôle en profilé chape.

10. Imprimante mono-passe selon l'une des revendications précédentes **caractérisée en ce que** l'imprimante est insérée dans un boîtier, le boîtier comprenant une porte, de préférence deux portes opposées pour permettre l'accès au boitier et ainsi au système de coulisse.

11. Imprimante mono-passe selon l'une des revendications précédentes **caractérisée en ce que** l'imprimante mono-passe comprend du moins un second module d'impression 101 auquel un second système de coulisse est attribué, les modules d'impression 101 étant disposés l'un après l'autre dans une direction d'avancement du support 103.
